# DEMANDE DE BREVET EUROPEEN

(11) **EP 2 174 883 A1**
(43) Date de publication de la demande: **14.04.2010**
(21) Numéro de dépôt: 08168647.9
(22) Date de dépôt: 07.11.2008
(51) Int. Cl.: B65D 43/16, B65D 85/42, B65D 75/32

(54) **Emballage presentoir en plastique pour pied de lampe**

(30) Priorité: 13.10.2008 FR 0805643
(71) Demandeur: Société Verceral, 33300 Bordeaux (FR)
(72) Inventeur: Schenkel, Bob, 510095 Guangzhou (CN)
(74) Mandataire: Schmit, Christian Norbert Marie

(57) **Abrégé**

L'invention concerne un emballage (1) pour le conditionnement et la présentation à la vente d'un pied de lampe, en particulier pour un pied de lampe ayant une forme longitudinale.

Selon l'invention, il comprend:
- une première coque (200) et une deuxième coque (300), chacune des coques étant constituée par une paroi plastique (201, 301) semi-rigide pourvue d'une partie en saillie (202, 302), lesdites parties en saillie formant un logement épousant la forme dudit pied de lampe lorsque les deux coques sont assemblées l'une contre l'autre,
- les deux coques (200, 300) étant pourvues de moyens de solidarisation le long de leurs bords (203, 303) respectifs pour fermer les deux coques pour former une bordure, et
- un moyen d'accrochage (5).

## Description

La présente invention concerne un emballage permettant le conditionnement et la présentation à la vente d'un pied de lampe. L'emballage de la présente invention est particulièrement adapté pour le domaine de la présentation à la vente d'articles, en particulier sur des lieux de vente de type grandes surfaces et moyennes surfaces.

Un pied de lampe est généralement conditionné dans un emballage rectangulaire en carton. Le pied de lampe n'est pas visible directement de l'extérieur, par conséquent des informations concernant le produit telles que la puissance de l'ampoule à utiliser, le diamètre de l'abat-jour, le modèle du pied de lampe sont imprimées sur une étiquette collée sur une des faces de l'emballage en carton. Ainsi, pour ce type d'article, en raison de l'opacité de l'emballage, il est nécessaire de sortir le pied de son emballage pour le présenter au client. Une autre solution consiste à présenter un modèle du pied de lampe sur une étagère de la vente pour le besoin de la présentation. Toutefois ce type de présentation nécessite donc utiliser un article aux fins de la présentation. En plus il ne permet pas d'optimiser l'espace de vente.

La présente invention vise à proposer un nouvel emballage qui permet non seulement le conditionnement d'un pied de lampe, mais également la présentation à la vente d'un tel article sur une broche de présentoir de telle sorte que le pied de lampe soit visible. Un tel emballage présentoir permet également un gain de place au niveau de l'espace de vente. En effet il est muni de moyen de suspension permettant de le suspendre directement au niveau du présentoir et ne nécessite plus d'emplacement réservé pour exposer les modèles. En outre l'emballage de l'invention est simple à fabriquer, et facile à suspendre ou à retirer d'un broche, tout en permettant une présentation esthétique de l'article.

A cet effet, l'invention propose un emballage pour le conditionnement et la présentation à la vente d'un pied de lampe, en particulier pour un pied de lampe ayant une forme longitudinale.

Selon l'invention il comporte
- une première coque et une deuxième coque, chacune des coques étant constituée par une paroi plastique semi-rigide pourvue d'une partie en saillie, lesdites parties en saillie formant un logement épousant la forme dudit pied de lampe lorsque les deux coques sont assemblées l'une contre l'autre,
- les deux coques étant pourvues de moyens de solidarisation le long de leurs bords respectifs pour fermer les deux coques pour former une bordure, et un moyen d'accrochage.

L'emballage conforme à l'invention permet d'enfermer de façon efficace et sûre le pied de lampe dans le logement ayant une forme épousant la forme du pied de lampe. Il n'est donc plus nécessaire d'installer dans l'emballage des éléments de blocage pour maintenir le pied de lampe en position verticale.

En outre, la simplicité de sa forme rend l'emballage peu coûteux.

Selon une forme de réalisation de l'invention particulièrement avantageuse, les parties en sailli formant le logement comportent une partie inférieure et une partie supérieure, ladite partie supérieure étant pourvue d'une ouverture ayant une dimension adaptée à la dimension de la partie supérieure du pied de lampe destinée à recevoir une source lumineuse.

De cette façon, cette ouverture permet un essayage in situ du pied de lampe sans déballage de l'article.

Selon une forme de réalisation, les moyens de solidarisation comportent au moins un tenon réalisé sur la face interne du bord d'une des deux coques et au moins une cavité correspondante réalisée sur la face interne du bord de la deuxième coque.

Selon une autre forme de réalisation, les bords des deux coques sont solidarisés par un moyen de collage.

De préférence, les deux coques sont reliées l'une à l'autre par un pli d'articulation. Ainsi les deux coques constituant l'emballage peuvent être réalisées dans une seule feuille par thermoformage.

Selon une forme de réalisation, le moyen d'accrochage est un trou réalisé directement sur la partie supérieure de la bordure destiné à recevoir un organe de suspension.

Selon une autre forme de réalisation, le moyen d'accrochage est une pièce en forme de crochet de suspension rapportée, ladite pièce étant fixée sur la partie supérieure de la bordure, ladite pièce étant adaptée à recevoir un organe de suspension.

D'autres caractéristiques et avantages de l'invention seront apparents à la lecture des exemples qui vont suivre en référence aux figures annotées, lesdits exemples et figures étant données à titre illustratif et nullement limitatif.
en Figure 1: représentation schématique selon une vue de dessus d'un emballage ayant les deux coques en position ouvertes ;
en figure 2: représentation schématique selon une vue de profil de la Figure 1.

L'emballage 1 conforme à l'invention représenté sur la Figure 1 comporte une première coque 200 et une deuxième coque 300, chacune ayant respectivement une forme de plaque rectangulaire 201, 301. Les deux plaques sont pourvues chacune d'une partie en saillie 202, 302. Sur la Figure 1, chaque partie en saillie épouse la forme de la moitié du pied de lampe. De cette façon lorsque les deux coques sont assemblées l'une contre l'autre avec les parties en saillie tournées vers l'extérieur, les deux parties en saillie forment un logement épousant la forme du pied de lampe.

Comme visible sur la Figure 1, les deux coques 200, 300 sont solidaires au moyen d'une charnière 4 formée d'un pli mince assurant ainsi l'articulation des coques l'une vers l'autre au moment de l'assemblage. La présence de ce pli d'articulation 4 permet de simplifier l'assemblage des deux coques, en effet ce pli permet d'ajuster automatiquement le positionnement des deux coques l'une par rapport à l'autre. Bien entendu, il est également possible d'envisager une autre forme de réalisation non illustrée sur les dessins dans laquelle les deux coques sont deux pièces entièrement séparées.

Les deux coques comportent également chacune un bord 203, 303 entourant les parties en sailles 202, 302, ainsi que les parties planes 201, 301. Les bords ainsi que les parties planes viennent en contact lors de la fermeture de l'emballage 1.

Les coques 200, 300 comportent des moyens de solidarisation le long de leurs bords 203, 303 respectifs pour fermer les deux coques pour former une bordure.

Selon l'exemple illustré sur les Figures 1 et 2, les deux coques 200, 300 comportent respectivement sur leur bords opposés au pli d'articulation 4 deux tenons 2A, et deux cavités correspondantes 2B. De préférence ils sont disposés à proximité des coins des coques. La fermeture est donc effectuée par encastrement de chaque tenon dans la cavité correspondante. Pour son ouverture afin d'extraire le pied de lampe de son emballage, le consommateur peut saisir les deux coques par leur bords opposés au pli d'articulation et les séparer en les tirant l'une par rapport à l'autre dans le sens opposé. Afin de faciliter l'ouverture de l'emballage, des languettes de préhension sont prévues à proximité des tenons et des cavités, sur le bord opposé au pli d'articulation 4 de chaque coque.

Il est possible d'envisager de disposer les tenons et les cavités correspondantes, régulièrement espacés le long des bords pour assurer la fermeture sécurisée de l'emballage.

Afin de garantir une fermeture inviolable, il est possible d'envisager de joindre les bords des deux coques par collage ou par thermosoudure.

Afin de permettre d'accrocher l'emballage sur un organe de suspension d'un présentoir tel qu'une tige, un moyen d'accrochage 5 est prévu. Comme visible sur la Figure 1, un trou 5 est réalisé respectivement sur les bords opposés au pli d'articulation et forme un logement destiné à recevoir une tige dans un présentoir. Une fois suspendue, l'emballage est orienté perpendiculairement à la tige. Une telle présentation avec un emballage ayant une forme optimisée, permet sur une même surface de présentoir de présenter un nombre important de produits.

Selon une forme de réalisation non illustrée sur les Figures 1 et 2, le moyen d'accrochage est une pièce en forme de crochet de suspension rapportée qui est fixée sur la partie supérieure de la bordure des coques par un moyen de collage, apte à permettre son accrochage sur un organe de suspension.

Dans une variante de réalisation de l'invention, les parties en sailli 202, 302 formant le logement comportent une partie inférieure 305 et une partie supérieure 306, ladite partie supérieure du logement correspond à la partie supérieure du pied de lampe qui est destinée à recevoir une ampoule. La partie supérieure du logement est pourvue d'une ouverture ayant une dimension adaptée à la dimension de la partie supérieure du pied de lampe. De cette manière, l'emballage conforme à l'invention permet un essayage in situ de l'ampoule sans déballage du produit.

Par conséquent, il n'est plus nécessaire d'imprimer une étiquette contenant toues les informations nécessaires et de la coller sur une des parois externes de l'emballage.

Selon une autre forme de réalisation de l'invention, la forme et l'agencement des parties en saillie des deux coques permettent de former un deuxième logement à proximité du premier logement dans lequel est placé le pied de lampe, ce deuxième logement étant destiné à recevoir une notice ou certificat de garantie.

Les deux plaques sont de préférence réalisées dans un matériau plastique semi-rigide, transparent rendant ainsi visible l'article contenu dans l'emballage présentoir. De préférence les deux coques sont formées par thermoformage. Cette méthode, bien que préférentielle en terme de coût de fabrication, n'est toutefois pas limitative de l'invention.

## Revendications

1. Emballage (1) pour le conditionnement et la présentation à la vente d'un pied de lampe, en particulier pour un pied de lampe ayant une forme longitudinale, **caractérisé en ce qu'**il comprend :
- une première coque (200) et une deuxième coque (300), chacune des coques étant constituée par une paroi plastique (201, 301) semi-rigide pourvue d'une partie en saillie (202, 302), lesdites parties en saillie formant un logement épousant la forme dudit pied de lampe lorsque les deux coques sont assemblées l'une contre l'autre,
- les deux coques (200, 300) étant pourvues de moyens de solidarisation le long de leurs bords (203, 303) respectifs pour fermer les deux coques pour former une bordure, et
- un moyen d'accrochage (5).

2. Emballage selon la revendication 1, **caractérisé en ce que** les parties en sailli (202, 302) formant le logement comportent une partie inférieure (305) et une partie supérieure (306), ladite partie supérieure est pourvue d'une ouverture ayant une dimension adaptée à la dimension de la partie supérieure du pied de lampe destinée à recevoir une source lumineuse.

3. Emballage selon la revendication 1 ou 2, **caractérisé en ce que** les moyens de solidarisation comportent au moins un tenon (2A) réalisé sur la face interne du bord d'une des deux coques et au moins une cavité (2B) correspondante réalisée sur la face interne du bord de la deuxième coque.

4. Emballage selon la revendication 1 ou 2, **caractérisé en ce que** les bords des deux coques sont solidarisés par un moyen de collage.

5. Emballage selon l'une des revendications 1 à 4, **caractérisé en ce que** les deux coques sont reliées l'une à l'autre par un pli d'articulation (4).

6. Emballage selon l'une des revendications 1 à 5, **caractérisé en ce que** le moyen d'accrochage est un orifice (5) réalisé directement sur la partie supérieure de la bordure destiné à recevoir un organe de suspension.

7. Emballage selon l'une des revendications 1 à 5, **caractérisé en ce que** le moyen d'accrochage est une pièce en forme de crochet de suspension rapportée, ladite pièce étant fixée sur la partie supérieure de la bordure.
